# EUROPÄISCHE PATENTSCHRIFT

(11) **EP 1 858 649 B1**
(45) Veröffentlichungstag und Bekanntmachung des Hinweises auf die Patenterteilung: **14.04.2010**
(21) Anmeldenummer: 06722470.9
(22) Anmeldetag: 08.02.2006
(51) Int. Cl.: B05C 17/01

(54) **KOMPAKTE VORRICHTUNG ZUM VERFUGEN**
COMPACT GROUTING DEVICE
DISPOSITIF COMPACT POUR JOINTOYER

(30) Priorität: 25.02.2005 DE 102005009247
(43) Veröffentlichungstag der Anmeldung: 28.11.2007
(73) Patentinhaber: Castellucci, Bruno, 69168 Wiesloch (DE)
(72) Erfinder: Castellucci, Bruno, 69168 Wiesloch (DE)
(74) Vertreter: Ullrich & Naumann
(86) Internationale Anmeldenummer: PCT/DE2006/000218
(87) Internationale Veröffentlichungsnummer: WO 2006/089511

(56) Entgegenhaltungen:
- EP-A- 0 525 562
- WO-A-95/22411
- DE-A1- 3 431 291
- DE-A1- 3 437 306
- DE-A1- 3 714 138
- DE-A1- 10 022 565
- DE-A1- 10 213 001
- DE-C2- 2 913 323
- DE-U1- 8 435 167
- GB-A- 825 409
- US-A- 2 093 387
- US-A- 2 561 825
- US-A- 2 572 206
- US-A- 4 318 499
- US-A- 5 503 307
- US-A1- 2003 089 736

## Beschreibung

Die Erfindung betrifft eine Vorrichtung zum Ausbringen von Fugenmaterial mit einem Gehäuse und einem sich anschließenden Handgriff, wobei das Gehäuse einen vorderen und einen hinteren Teil umfasst, wobei der vordere Teil eine Düse und eine Aufnahme für eine das Fugenmaterial enthaltende Kartusche aufweist, wobei der hintere Teil des Gehäuses im Bereich der Rückseite des Handgriffs endet, mit einer im Wesentlichen im hinteren Teil des Gehäuses angeordneten Presseinrichtung zum Ausbringen des Fugenmaterials, wobei die Presseinrichtung einen Antrieb, Betätigungsmittel und einen Stempel aufweist, und wobei das Fugenmaterial mittels der Betätigungsmittel über den Stempel durch die Düse ausbringbar ist.

Eine Vorrichtung der in Rede stehenden Art ist aus der DE 102 13 001 A1 und insbesondere aus der dortigen Figur 3 nebst zugehöriger Figurenbeschreibung bekannt. In dieser Offenlegungsschrift wird zur Realisierung einer platzsparenden Vorrichtung zum Verfugen, bei der der hintere Teil des Gehäuses im Wesentlichen bündig mit der Rückseite des Handgriffs endet, vorgeschlagen, dass die Betätigungsmittel zumindest teilweise im Griff aufnehmbar sind. Dadurch wird erreicht, dass die Vorrichtung zum Verfugen unter räumlich beengten Arbeitsbedingungen, bspw. im Sanitärbereich oder bei Arbeiten über Kopf, bequem einsetzbar ist. Bei der aus dem Stand der Technik bekannten Vorrichtung ist kein nach hinten aus der Vorrichtung herausragendes Betätigungsmittel, bspw. eine Gewindestange vorgesehen, wie sie bei älteren Vorrichtungen Verwendung gefunden hat. Die Handhabung dieser älteren Vorrichtungen ist durch das hinten herausragende Betätigungsmittel gegenüber der Vorrichtung aus dem Stand der Technik deutlich erschwert.

Die aus der DE 102 13 001 A1 bekannte Vorrichtung kann jedoch unter bestimmten Umständen und/oder Einsatzbedingungen auch Nachteile aufweisen. Zum einen könnte das Betätigungsmittel bei der Auf- bzw. Entnahme aus dem zumindest teilweise hohl ausgebildeten Handgriff verkanten. Das Betätigungsmittel kann als Folge reißen oder die Vorrichtung beschädigen. Ein Verkanten des Betätigungsmittels ist insbesondere dann denkbar, wenn die Vorrichtung aufgrund erschwerter Einsatzbedingungen nicht in der horizontalen Lage betätigt werden kann, sondern bspw. mit nach oben zeigendem Handgriff bedient werden muss. Solch eine Situation ist insbesondere möglich, falls eine zwischen einer Wand und einer Decke liegende Fuge gefüllt werden soll.

Des Weiteren kann bei der gattungsbildenden Vorrichtung nachteilig sein, dass der im Griff zur Aufnahme der Betätigungsmittel ausgebildete Hohlraum eine Mindestgröße aufweisen muss. Dadurch ist die Größe des Griffs insgesamt einem Mindestmaß unterworfen. Bei bestimmten Einsatzbedingungen kann es jedoch wünschenswert erscheinen, dass der Griff besonders klein oder mit einer besonderen Form ausgestaltet ist. Ein besonders kleines Ausmaß des Griffs oder eine spezielle Ausgestaltung der Form des Griffs kann jedoch in konstruktiver Hinsicht mit dem Erfordernis kollidieren, einen geeignet großen Hohlraum zur Aufnahme der Betätigungsmittel vorzusehen.

Das Dokument WO 95/22 411 zeigt die Merkmale des Oberbegriffs von Anspruch 1.

Der Erfindung liegt daher die Aufgabe zugrunde, eine Vorrichtung der eingangs genannten Art derart auszugestalten und weiterzubilden, dass eine besonders zuverlässige und vielseitige Einsetzbarkeit ermöglicht ist.

Die erfindungsgemäße Vorrichtung zum Ausbringen von Fugenmaterial löst die voranstehende Aufgabe durch die Merkmale des Patentanspruchs 1.

Erfindungsgemäß ist erkannt worden, dass die bei bestimmten Anwendungsfällen auftretenden Nachteile der gattungsbildenden Vorrichtung überwunden werden, falls der hintere Teil des Gehäuses die Betätigungsmittel vollständig aufnimmt. Durch die vollständige Aufnahme der vorgesehenen Betätigungsmittel innerhalb des hinteren Teils des Gehäuses ist gleichzeitig eine besonders kompakte Bauform der gesamten Vorrichtung erreicht und eine besonders problemlose Handhabung der Vorrichtung ermöglicht. Die Vorrichtung weist einerseits keine merklich über die Rückseite des Handgriffs hinaus stehenden Überhänge auf, bspw. durch eine früher oft verwendete Gewindestange, und ist andererseits durch die neuartige Unterbringung der Betätigungsmittel besonders zuverlässig bedienbar. Eine etwaige Verkantung der Betätigungsmittel bei der Zuführung aus dem Handgriff ist wirksam vermieden, weil die Betätigungsmittel direkt in der Ebene der Aufnahme vorgehalten werden.

Des Weiteren ist erfindungsgemäß erkannt worden, dass eine besonders individuelle Ausgestaltung des Handgriffs ermöglicht ist, falls die Betätigungsmittel vollständig im hinteren Teil des Gehäuses angeordnet sind. Der Handgriff kann insgesamt kleiner und leichter konstruiert werden. In fakultativer Hinsicht ist ebenfalls ermöglicht, dass der im Handgriff nunmehr zusätzlich vorhandene Platz zur Unterbringung von Betätigungsschaltern, Akkumulatoren oder sogar für kleinere Staufächer genutzt werden kann.

Folglich ist eine Vorrichtung zum Ausbringen von Fugenmaterial angegeben, bei der eine besonders zuverlässige und vielseitige Einsetzbarkeit ermöglicht ist.

Die Betätigungsmittel weisen mindestens zwei ineinander versenkbare Elemente auf. Dadurch ist die gewünschte kompakte Bauform der Vorrichtung erreicht. Durch den Einsatz von ineinander versenkbaren Elementen ist ermöglicht, dass das rückseitige Ende der Vorrichtung nicht oder nur unwesentlich über die Rückseite des Handgriffs hinaus steht. Gleichzeitig wird durch den Einsatz ineinander versenkbarer Elemente als Betätigungsmittel erreicht, dass auch lang gestreckte, Fugenmaterial enthaltende Kartuschen restlos entleert werden können, da die Betätigungsmittel den Stempel bis unmittelbar vor die Düse der Vorrichtung bewegen können.

In der erfindungsgemäßen Vorrichtung bilden die ineinander versenkbaren Elemente ein teleskopierbares Gestänge. Das Gestänge besteht hierbei aus mindestens zwei ineinander versenkbaren Elementen. Im Sinne einer platzsparenden Ausbildung der Vorrichtung wird im Allgemeinen eine höhere Anzahl von ineinander versenkbaren Elementen angestrebt, bspw. 5 bis 20 Elemente. Die das teleskopierbare Gestänge bildenden Elemente sind bevorzugt aus Metall, bspw. Aluminium oder Stahl gefertigt. Es ist jedoch ebenfalls denkbar, die versenkbaren Elemente aus besonders widerstandsfähigem Kunststoff zu fertigen. Dadurch könnten die Elemente des teleskopierbaren Gestänges sogar besonders kostengünstig im Spritzgussverfahren gefertigt werden.

Das teleskopierbare Gestänge ist mittels Schub- und Zugkräfte übertragender weiterer Betätigungsmittel in Längsrichtung der Aufnahme aus- und einfahrbar ausgebildet. Dazu wird bspw. ein weiteres Betätigungsmittel mit dem dem Stempel benachbart angeordneten Element (dem Endelement) des teleskopierbaren Gestänges verbunden. Das weitere Betätigungsmittel verläuft zwischen dem Endelement und dem Antrieb axial durch die dazwischen liegenden Elemente des teleskopierbaren Gestänges und wird durch diese ggf. in axialer Richtung geführt, so dass das weitere Betätigungselement bei Beaufschlagung mit einer Schubkraft nicht ausknicken kann. Wird das weitere Betätigungselement nun mit einer Schub- oder Zugkraft beaufschlagt, gibt es diese direkt an das Endelement weiter, wodurch das teleskopierbare Gestänge aus- bzw. einfährt und den Stempel dementsprechend mitbewegt. Dadurch ist ein Auspressen der das Fugenmaterial enthaltenden Kartusche sowie ein Zurückfahren des teleskopierbaren Gestänges für den Fall des Wechsels einer Kartusche ermöglicht.

Die oben genannten weiteren Betätigungsmittel weisen einen Bowdenzug, eine Kette, einen Riemen oder ein aus Schuppen bestehendes Mittel auf. Hierbei ist darauf zu achten, dass das gewählte Mittel sowohl Schub- als auch Zugkräfte zu übertragen im Stande ist. Es kann auch ein Betätigungsmittel gewählt werden, das ursprünglich nicht dazu geeignet ist, Schubkräfte zu übertragen, falls darauf geachtet wird, dass eine axiale Führung des Betätigungsmittels realisiert ist. Auf diese Weise kann das Betätigungsmittel beim Beaufschlagen mit einer Schubkraft nicht ausknicken.

In der erfindungsgemäßen Vorrichtung sind die weiteren Betätigungsmittel in einem auf der düsenabgewandten Seite des teleskopierbaren Gestänges angeordneten Schneckengehäuse aufnehmbar. Die weiteren Betätigungsmittel sind auf diese Weise besonders platzsparend und in unmittelbarer Nähe des teleskopierbaren Gestänges angeordnet. Des Weiteren ist auf besonders raffinierte Weise erreicht, dass die weiteren Betätigungsmittel ohne die Gefahr einer Verkantung oder einer Verstopfung der Vorrichtung aus- bzw. eingefahren werden können. Die weiteren Betätigungsmittel sind innerhalb des Schneckengehäuses besonders platzsparend aufgewickelt, aber gleichzeitig ist durch den helixartigen Versatz der Aufwicklung eine Interaktion zwischen den Wicklungen unterbunden, die das Aus- bzw. Einfahren der weiteren Betätigungsmittel behindern könnte.

Eine Förderung der weiteren Betätigungsmittel in Längsrichtung der Aufnahme, also zum Aus- bzw. Einfahren der weiteren Betätigungsmittel ist durch eine Rotation des Schneckengehäuses bewirkbar. Je nach Drehrichtung des Schneckengehäuses werden die weiteren Betätigungsmittel aus dem Schneckengehäuse aus- bzw. eingefahren und bewirken dadurch gleichzeitig ein Aus- bzw. Einfahren des teleskopierbaren Gestänges. Die Rotation des Schneckengehäuses wird hierbei durch den angeflanschten Antrieb bewirkt.

In einer weiteren Ausführungsform der erfindungsgemäßen Vorrichtung weist das düsenseitige Ende der Aufnahme eine verschwenkbare und zumindest in der geschlossenen Stellung arretierbare Klappe auf, durch die eine axiale Öffnung der Aufnahme zum Einführen oder Entnehmen einer Kartusche öffenbar und verschließbar ist. Durch diese Ausbildung der Vorrichtung ist ein besonders einfaches und schnelles Einführen sowie Entnehmen von Kartuschen mit Fugenmaterial ermöglicht. Das Gehäuse muss nicht in komplizierter Weise demontiert werden, um die Kartusche zu wechseln. Gleichzeitig ist durch die Arretierbarkeit der Klappe gewährleistet, dass die in der Aufnahme enthaltene Kartusche sicher entleerbar ist.

In einer Weiterbildung können die Klappe sowie die Düse integral ausgebildet sein. Bei einem Öffnen und Verschwenken der Klappe wird die an der Klappe festgelegte Düse dementsprechend mit verschwenkt. Des Weiteren ist denkbar, dass Kartuschen verwendet werden, die bereits mit einer endseitig angebrachten Düse versehen sind. Dementsprechend kann die Klappe alternativ eine Öffnung aufweisen, durch die die bereits auf der Kartusche festgelegte Düse beim Wiederverschließen der Klappe führbar ist. Diese Öffnung ist so groß zu wählen, dass einerseits ein sicherer Halt der Kartusche bei Druckbeaufschlagung gewährleistet ist, und dass andererseits ein problemloses Öffnen und Verschließen der Klappe ohne Kollision mit der in der Kartusche ausgebildeten Düse ermöglicht ist.

In einer weiteren Ausgestaltung der Vorrichtung sind mindestens zwei parallel angeordnete Aufnahmen für Kartuschen vorgesehen. Mit anderen Worten können zwei unterschiedliche Kartuschen gleichzeitig oder auch wahlweise nacheinander ausgepresst werden. Diese Ausgestaltung ist besonders interessant für Anwendungen, bei denen ansonsten öfters die Kartusche mit dem Fugenmaterial gewechselt werden müsste, oder bei denen ansonsten zwei Vorrichtungen mit jeweils einer Kartusche abwechselnd benutzt werden müssten. Die Möglichkeit, zwei oder mehrere Kartuschen gleichzeitig zu entleeren, erscheint besonders interessant, falls Materialien in der Art von Zweikomponentenklebern oder ähnlichem als Fugenmaterial oder sonstiges auszubringendes Material verarbeitet werden sollen. Die beiden oder mehreren unterschiedlichen Komponenten können gleichzeitig aus der erfindungsgemäßen Vorrichtung ausgebracht werden und dann am Bestimmungsort des Fugenmaterials aushärten. Hierdurch ist im Unterschied zu der aufeinander folgenden Aufbringung verschiedener Komponenten eine besonders gute Durchmischung der Komponenten gewährleistet, und es wird wirksam vermieden, dass die Komponenten vorzeitig miteinander reagieren.

In bevorzugter Weise sind durch die erfindungsgemäße Vorrichtung auch mindestens zwei Kartuschen mit unterschiedlichem Durchmesser aufnehmbar. Diese Ausgestaltung ist anzustreben, falls mehrere Kartuschen gleichzeitig ausgepresst werden sollen, wobei der anzustrebende Materialaustrag bezogen auf den Stempelvorschub für beide Kartuschen unterschiedlich ist. Bei gleichem Stempelvorschub in den unterschiedlichen Kartuschen wird aus der Kartusche mit kleinerem Durchmesser eine geringere Materialmenge ausgebracht als aus der Kartusche mit größerem Durchmesser. Des Weiteren ist vorstellbar, dass nicht alle am Markt erhältlichen Kartuschen mit demselben Durchmesser angeboten werden, wodurch eine besondere Vielseitigkeit der Vorrichtung erreicht wird, falls nämlich alle handelsüblichen Kartuschen einzeln oder auch in beliebiger Kombination in der erfindungsgemäßen Vorrichtung eingesetzt werden können.

Weiterhin ist anzustreben, dass für jede der aufgenommenen Kartuschen eine individuelle Ausbringrate und/oder Ausbringgeschwindigkeit einstellbar ist. Einerseits kann für jede in der Vorrichtung enthaltene Kartusche ein Stempel vorgesehen werden, wobei jeder Stempel mit einer vorgebbaren Geschwindigkeit in Richtung der Düse vorfahrbar ist. Hierdurch für jede Kartusche eine individuelle Ausbringgeschwindigkeit einstellbar. Eine individuelle Ausbringrate für jede enthaltene Kartusche kann wie vorgenannt dadurch erreicht werden, dass bei gleicher Stempelvorschubgeschwindigkeit ein unterschiedlicher Kartuschendurchmesser verwendet wird.

Für den Fall, dass die erfindungsgemäße Vorrichtung mindestens zwei parallel angeordnete Aufnahmen für Kartuschen enthält, kann jeder der Aufnahmen eine Düse zugeordnet sein. Dadurch ist ein getrennter Materialaustrag aus jeder einzelnen Kartusche ermöglicht. Sollen die Materialien aus den in den Aufnahmen enthaltenen Kartuschen vor der Ausbringung bereits durchmischt werden - hierbei ist bspw. an das vorgenannte Zweikomponentenklebermaterial zu denken - kann eine gemeinsame Düse vorgesehen werden, die allen Aufnahmen der erfindungsgemäßen Vorrichtung gemeinsam zugeordnet ist. Zwischen den Kartuschen sowie der gemeinsamen Düse findet eine Vermischung der ausgebrachten Materialien statt.

Die Vorrichtung kann einen Handantrieb aufweisen, wie er von älteren Vorrichtungen zum Ausbringen von Fugenmaterial oder von solcherlei Vorrichtungen aus dem niedrigeren Preissegment bekannt ist.

Der Handantrieb kann im Handgriff ausgebildet sein. Hierbei ist bspw. an einen zweiten, schräg nach vorne abragenden Griff zu denken, der mittels Öffnungs- und Schließbewegungen der den Handgriff umfassenden Hand in Richtung des Handgriffs bewegt wird. Demzufolge kann - wie bei vielen Vorrichtungen zum Ausbringen von Fugenmaterial bekannt - durch Pumpbewegungen mit der Hand ein Antrieb der erfindungsgemäßen Vorrichtung bewerkstelligt werden.

In bevorzugter Weise jedoch weist die erfindungsgemäße Vorrichtung einen elektrischen Antrieb auf, insbesondere einen Gleichstrommotor mit ggf. zwischen dem Motor und den Betätigungsmitteln wirkendem Getriebe. In bevorzugter Weise handelt es sich bei dem elektrischen Antrieb um einen Gleichstrommotor, der durch einen Akkumulator gespeist wird. Der Akkumulator kann fest und unsichtbar für den Benutzer in einem der Gehäuseteile festgelegt sein. Für diesen Fall ist eine von außen zugängliche Stromversorgung, bspw. eine Buchse zum Aufladen des Akkumulators vorzusehen.

Für den Fall, dass die erfindungsgemäße Vorrichtung mit einem vorgenannten elektrische Antrieb ausgestattet ist, ist eine Ausgestaltung besonders zu bevorzugen, bei der der Handgriff einen Betätigungsschalter für den Vorwärtslauf und ggf. einen Betätigungsschalter für den Rückwärtslauf aufweist. Die Vorrichtung kann dadurch in besonders bequemer Arbeitsposition durch den Anwender gesteuert werden. Der Anwender ist dadurch ebenfalls in der Lage, besonders schnell auf sich verändernde Situationen zu reagieren und die Vorrichtung rasch ein- bzw. auszuschalten.

In einer ganz besonders bevorzugten Weiterbildung der Vorrichtung ist dem bzw. den Betätigungsschaltern jeweils ein Nachlaufstopper zugeordnet. Hierdurch wird verhindert, dass bei einer Unterbrechung des Vorschubs durch den Anwender eine weitere, unerwünschte Ausbringung von Fugenmaterial stattfindet. Diese unerwünschte Ausbringung kann einerseits durch den aufgebauten Druck innerhalb der Kartusche und andererseits durch die Trägheit des Antriebs stattfinden. Der dem jeweiligen Betätigungsschalter zugeordnete Nachlaufstopper verhindert eine solche unerwünschte Ausbringung von Material zuverlässig.

In einer weiteren Ausgestaltung ist dem Handgriff ein Akkumulator zugeordnet. Der Akkumulator kann bspw. auf der Unterseite des Handgriffs abnehmbar ausgeführt sein. Durch das Vorhandensein mindestens zweier Akkumulatoren und einem entsprechenden Ladegerät kann ein entleerter Akkumulator durch einen vollen ersetzt werden, wonach der entleerte Akkumulator erneut aufgeladen werden kann, während die Vorrichtung mit dem "frischen" Akkumulator weiter betreibbar ist. Hier ist ganz besonders vorteilhaft, dass bei der erfindungsgemäßen Vorrichtung der innerhalb des Handgriffs verfügbare Raum besonders groß gewählt werden kann, da keine Betätigungsmittel aufgenommen werden müssen.

Es gibt nun verschiedene Möglichkeiten, die Lehre der vorliegenden Erfindung in vorteilhafter Weise auszugestalten und weiterzubilden. Dazu ist einerseits auf die dem Patentanspruch 1 nachgeordneten Patentansprüche und andererseits auf die nachfolgende Erläuterung bevorzugter Ausführungsbeispiele der Erfindung anhand der Zeichnung zu verweisen. In der Zeichnung zeigt
- Fig. 1: in einer teilweise geschnittenen Seitenansicht ein Ausführungs- beispiel der erfindungsgemäßen Vorrichtung zum Ausbringen von Fugenmaterial
- Fig.2: in einer teilweise geschnittenen Seitenansicht ein nicht erfindungsgemäßes Ausführungsbeispiel und
- Fig. 3: in einer Seitenansicht ein weiteres Ausführungsbeispiel einer nicht erfindungs- gemäßen Vorrichtung, mit einem feststehenden hinteren Teil des Ge- häuses und einem verschiebbaren vorderen Teil des Gehäuses.

Fig. 1 zeigt in einer teilweise geschnittenen Seitenansicht ein Ausführungsbeispiel einer erfindungsgemäßen Vorrichtung zum Ausbringen von Fugenmaterial. Die Vorrichtung umfasst einen vorderen Teil 1 des Gehäuses sowie einen hinteren Teil 2 des Gehäuses mit einem sich anschließenden Handgriff 3. Der vordere Teil 1 des Gehäuses umfasst eine Düse 4 sowie eine Aufnahme 5 für eine das Fugenmaterial enthaltende Kartusche 6. Im Sinne einer besonders kompakten Ausführung der erfindungsgemäßen Vorrichtung sowie einer möglichst unproblematischen Bedienung endet der hintere Teil 2 des Gehäuses im Bereich der Rückseite des Handgriffs 3. Der hintere Teil 2 des Gehäuses umfasst weiter die Presseinrichtung 7 zum Ausbringen von Fugenmaterial. Die Presseinrichtung 7 besteht aus einem Antrieb 8, aus Betätigungsmitteln 9 und einem Stempel 10, der in die Kartusche 6 ein- und ausfahrbar ausgestaltet ist.

In der hier gezeigten Ausführungsform der Erfindung ist der Antrieb 8 bündig mit der Rückwand des hinteren Teils 2 des Gehäuses ausgestaltet. Der Antrieb 8 umfasst hierbei einen Elektromotor sowie ein integriertes Getriebe. Je nach Art des ausgewählten Elektromotors kann ggf. auch auf das Getriebe verzichtet werden. In diesem Ausführungsbeispiel bestehen die Betätigungsmittel 9 einerseits aus einem teleskopierbaren Gestänge 11, dessen kleinstes Element (Endelement) kraft- bzw. formschlüssig mit dem Stempel 10 verbunden ist. Zur Betätigung des teleskopierbaren Gestänges 11 sind weitere Betätigungsmittel vorgesehen, die im Innern des teleskopierbaren Gestänges 11 bis zum Endelement verlaufen und auf dieses Schub- bzw. Zugkräfte ausüben können. Die weiteren Betätigungsmittel bestehen bei diesem Ausführungsbeispiel aus einem Bowdenzug, einer Kette, einem Riemen oder aus einem aus Schuppen bestehenden Mittel. Die weiteren Betätigungsmittel sind hier nicht dargestellt.

Die weiteren Betätigungsmittel werden in einem Schneckengehäuse 12 vorgehalten, welches zwischen dem teleskopierbaren Gestänge 11 und dem Antrieb 8 angeordnet ist. Das Schneckengehäuse 12 ist an den Antrieb 8 angeflanscht und kann von diesem je nach Wahl des Anwenders in Rotation versetzt werden.

Soll der Stempel 10 in Richtung Düse 4 vorgefahren werden, um Fugenmaterial auszubringen, wird das Schneckengehäuse 12 so in Rotation versetzt, dass die weiteren Betätigungsmittel aus dem Schneckengehäuse 12 gefördert werden und durch einen axialen Durchgang im teleskopierbaren Gestänge 11 hindurch auf das Endelement und somit auf den Stempel 10 Schubkräfte ausüben können. Hierbei ist darauf zu achten, dass die weiteren Betätigungsmittel insoweit dazu geeignet sind, Schubkräfte zu übertragen, ohne beim Beaufschlagen mit einer Schubkraft auszuknicken. Deswegen ist ggf. eine exakte axiale Führung der weiteren Betätigungsmittel vorzusehen.

Soll der Stempel 10 wiederum in Richtung der düsenabgewandten Seite der Vorrichtung verfahren werden, z.B. nach dem Entleeren einer Kartusche 6, wird das Schneckengehäuse 12 in eine entgegengesetzte Rotation versetzt. Die weiteren Betätigungsmittel werden demnach durch die Rotation des Schneckengehäuses 12 wieder in dieses eingezogen. Durch die kraft- bzw. formschlüssige Verbindung der weiteren Betätigungsmittel mit dem Endelement und dadurch mit dem Stempel 10 wird auch das teleskopierbare Gestänge 11 und somit der Stempel 10 wiederum aus der leeren Kartusche 6 herausgezogen. Anschließend kann eine neue Kartusche 6 in die Vorrichtung eingesetzt werden.

In diesem Ausführungsbeispiel umfasst die Vorrichtung weiterhin einen im Handgriff 3 ausgebildeten Betätigungsschalter für den Vorwärtslauf 13 sowie einen Betätigungsschalter für den Rückwärtslauf 14. Beide Betätigungsschalter 13, 14 sind mit einem so genannten Nachlaufstopper (nicht dargestellt) ausgerüstet, der bei Unterbrechung des Kontakts ein unerwünschtes weiteres Ausbringen von Fugenmaterial verhindert bzw. der ein unerwünschtes weiteres Zurückfahren des Stempels 10 vermeidet.

Auf der Unterseite des Handgriffs 3 ist bei diesem Ausführungsbeispiel ein abnehmbarer Akkumulator 15 ausgebildet.

Fig. 2 zeigt in einer teilweise geschnittenen Seitenansicht ein Ausführungsbeispiel einer nicht erfindungsgemäßen Vorrichtung zum Ausbringen von Fugenmaterial. Die Betätigungsmittel 9 umfassen bei diesem Ausführungsbeispiel ebenfalls ein teleskopierbares Gestänge 11. Allerdings wird das teleskopierbare Gestänge 11 bei dieser Ausführungsform nicht mittels weiterer Betätigungsmittel vor- und zurückgefahren, sondern jedes Element des teleskopierbaren Gestänges 11 ist jeweils mit dem benachbarten Element bzw. mit den benachbarten Elementen über ein Innen- bzw. ein Außengewinde so in Eingriff gebracht, dass durch Rotation eines der Endelemente um die Längsachse der Aufnahme 5 ein Aus- bzw. Einfahren des teleskopierbaren Gestänges 11 bewirkt wird.

Durch die Verzahnung der Elemente des teleskopierbaren Gestänges 11 untereinander wird eine Rotation des einen Elements als eine axiale Verschiebung an das nächste Element weitergegeben.

Zum Betrieb des teleskopierbaren Gestänges 11 mit Innen- bzw. Außenverzahnung muss eines der Endelemente an einen geeigneten Antrieb 8 angeflanscht werden. Diesbezüglich wird beim hier offenbarten Ausführungsbeispiel eine weitere spezielle Weiterbildung der Vorrichtung gezeigt. Der Antrieb 8, der einen Elektromotor oder einen Elektromotor mit integriertem Getriebe aufweisen kann, ist hier integral mit dem Stempel 10 ausgebildet. Der Antrieb 8 ist zwischen der Kartusche 6 und dem teleskopierbaren Gestänge 11 angeordnet. Demnach ist der Antrieb 8 nicht ortsfest, sondern bewegt sich mitsamt dem Stempel 10 je nach Bedienung der Vorrichtung in Richtung auf die Düse 4 zu oder von dieser weg. Dadurch kann das teleskopierbare Gestänge 11 ganz am rückseitigen Ende des hinteren Teils 2 des Gehäuses angeordnet werden. Durch die Integration des Antriebs 8 mit dem Stempel 10 kann eine ganz besonders kompakte Presseinrichtung 7 bereitgestellt werden. Damit ist eine Vorrichtung zum Ausbringen von Fugenmaterial realisiert, deren Gehäuse bündig mit der Rückseite des Handgriffs 3 enden kann, und die gleichzeitig ohne Qualitätseinbußen zum Ausbringen von Fugenmaterial geeignet ist.

Im Bereich des düsenabgewandten Endes des teleskopierbaren Gestänges 11 ist die Endposition des integrierten Antriebs/Stempels 8, 10 bei vollständig zurückgefahrenem teleskopierbaren Gestänge 11 mit gestrichelten Linien angedeutet.

Dieses Ausführungsbeispiel weist den großen Vorteil auf, dass auf den Einsatz von weiteren Betätigungsmitteln zum Betätigen des teleskopierbaren Gestänges 11 verzichtet werden kann.

Fig. 3 zeigt in einer Seitenansicht ein weiteres, nicht erfindungsgemäßes Ausführungsbeispiel. Bei diesem Ausführungsbeispiel werden die ineinander versenkbaren Elemente der Betätigungsmittel 9 durch den vorderen Teil 1 sowie den hinteren Teil 2 des Gehäuses gebildet. Dabei ist der vordere Teil 1 verschiebbar und der hintere Teil 2 feststehend ausgebildet. Das Fugenmaterial ist durch Zurückfahren des vorderen Teils 1 ausbringbar.

Dazu umfasst der vordere Teil 1 des Gehäuses eine Aufnahme 5 für eine das Fugenmaterial enthaltende Kartusche 6 sowie eine Düse 4 zum Ausbringen des Fugenmaterials. Der hintere Teil 2 des Gehäuses umfasst einen feststehenden Stempel 10, der durch das Zurückfahren des vorderen Teils 1 in die Kartusche 6 hineingedrückt wird und dadurch zum Ausbringen von Fugenmaterial durch die Düse 4 führt. Die Aufnahme 5 für die Kartusche 6 sowie der Stempel 10 sind in dieser Seitenansicht mit gestrichelten Linien angedeutet.

Des Weiteren umfasst der hintere Teil 2 des Gehäuses einen Antrieb sowie weitere Betätigungsmittel, die zwischen dem hinteren Teil 2 und dem vorderen Teil 1 des Gehäuses wirken und durch die ein Zurück- bzw. Vorfahren des vorderen Teils 1 des Gehäuses in Bezug auf den hinteren Teil 2 erreichbar ist. Der Antrieb sowie die weiteren Betätigungsmittel sind in dieser Figur nicht dargestellt.

Das gezeigte Ausführungsbeispiel umfasst weiter eine Klappe 16 am düsenseitigen Ende der Aufnahme 5. Die Klappe 16 ist verschwenkbar und zumindest in der geschlossenen Stellung arretierbar. Beim Verschwenken der Klappe 16 wird eine axiale Öffnung der Aufnahme 5 zum Einführen oder Entnehmen einer Kartusche 6 freigegeben. Dadurch ist ein ganz besonders einfaches Auswechseln von verbrauchten Kartuschen 6 ermöglicht.

Die verschwenkbare Klappe 16 kann eine integrierte Düse 4 enthalten, die beim Öffnen der Klappe 16 mit verschwenkt wird. Des Weiteren kann die verschwenkbare Klappe 16 eine Öffnung aufweisen, durch die bereits auf handelsüblichen Kartuschen 6 festgelegte Düsen 4 führbar sind.

Abschließend sei hervorgehoben, dass die voranstehend beschriebenen Ausführungsbeispiele die beanspruchte Lehre erörtern, diese jedoch nicht auf diese Ausführungsbeispiele einschränken.

## Patentansprüche

1. Vorrichtung zum Ausbringen von Fugenmaterial mit einem Gehäuse und einem sich anschließenden Handgriff (3), wobei das Gehäuse einen vorderen und einen hinteren Teil (1, 2) umfasst, wobei der vordere Teil (1) eine Düse (4) und eine Aufnahme (5) für eine das Fugenmaterial enthaltende Kartusche (6) aufweist, wobei der hintere Teil (2) des Gehäuses im Bereich der Rückseite des Handgriffs (3) endet, mit einer im Wesentlichen im hinteren Teil (2) des Gehäuses angeordneten Presseinrichtung (7) zum Ausbringen des Fugenmaterials, wobei die Presseinrichtung (7) einen Antrieb (8), Betätigungsmittel (9) und einen Stempel (10) aufweist, wobei das Fugenmaterial mittels der Betätigungsmittel (9) über den Stempel (10) durch die Düse (4) ausbringbar ist, wobei der hintere Teil (2) des Gehäuses als in sich geschlossene, feststehende Kammer ausgebildet ist und die Betätigungsmittel (9) vollständig aufnimmt, wobei die Betätigungsmittel (9) mindestens zwei ineinander versenkbare Elemente aufweisen, und wobei die ineinander versenkbaren Elemente ein teleskopierbares Gestänge (11) bilden, wobei das teleskopierbare Gestänge (11) mittels Schub- und Zugkräfte übertragender weiterer Betätigungsmittel in Längsrichtung der Aufnahme (5) aus- und einfahrbar ist, **dadurch gekennzeichnet, dass** die weiteren Betätigungsmittel einen Bowdenzug, eine Kette, einen Riemen oder ein aus Schuppen bestehendes Mittel aufweisen und in einem auf der düsenabgewandten Seite des teleskopierbaren Gestänges (11) angeordneten Schneckengehäuse (12) aufnehmbar sind, und eine Förderung der weiteren Betätigungsmittel in Längsrichtung der Aufnahme (5) durch eine Rotation des Schneckengehäuses (12) bewirkbar ist.

2. Vorrichtung nach Anspruch 1, **dadurch gekennzeichnet, dass** das düsenseitige Ende der Aufnahme (5) eine verschwenkbare und zumindest in der geschlossenen Stellung arretierbare Klappe (16) aufweist, durch die eine axiale Öffnung der Aufnahme (5) zum Einführen oder Entnehmen einer Kartusche (6) öffenbar und verschließbar ist, wobei die Klappe (16) und die Düse (4) integral ausgebildet sein können.

3. Vorrichtung nach Anspruch 1 oder 2, **dadurch gekennzeichnet, dass** mindestens zwei parallel angeordnete Aufnahmen (5) für Kartuschen (6) vorgesehen sind, wobei mindestens zwei Kartuschen (6) mit unterschiedlichem Durchmesser aufnehmbar sein können und/oder wobei für jede der aufgenommenen Kartuschen (6) eine individuelle Ausbringrate und/oder Ausbringgeschwindigkeit einstellbar sein kann und/oder wobei jeder der Aufnahmen (5) eine Düse (4) zugeordnet sein kann oder wobei allen Aufnahmen (5) eine gemeinsame Düse (4) zugeordnet sein kann.

4. Vorrichtung nach einem der Ansprüche 1 bis 3, **dadurch gekennzeichnet, dass** der Antrieb (8) einen Handantrieb aufweist, wobei der Handantrieb im Handgriff (3) ausgebildet sein kann.

5. Vorrichtung nach einem der Ansprüche 1 bis 3, **dadurch gekennzeichnet, dass** der Antrieb (8) einen elektrischen Antrieb und ggf. ein Getriebe aufweist.

6. Vorrichtung nach Anspruch 5, **dadurch gekennzeichnet, dass** dem Handgriff (3) ein Betätigungsschalter für den Vorwärtslauf (13) und ggf. ein Betätigungsschalter für den Rückwärtslauf (14) zugeordnet ist, wobei dem bzw. den Betätigungsschaltern (13, 14) ein Nachlaufstopper zugeordnet sein kann.

7. Vorrichtung nach Anspruch 5 oder 6, **dadurch gekennzeichnet, dass** dem Handgriff (3) ein Akkumulator (15) zugeordnet ist, wobei der Akkumulator (15) auf der Unterseite des Handgriffs (3) abnehmbar ausgeführt sein kann.

## Claims

1. Device for delivering grouting material, having a housing and an adjoining hand grip (3), wherein the housing comprises an anterior and a posterior part (1, 2), the anterior part (1) of the housing having a nozzle (4) and a receptacle (5) for a cartridge (6) containing the grouting material, and the posterior part (2) terminating in the region of the back of the hand grip (3), with a compression mechanism (7) disposed substantially within the posterior part (2) of the housing for delivery of the grouting material, wherein the compression mechanism (7) has a drive (8), actuating means (9), and a plunger (10), the grouting material being deliverable, with the use of the actuating means (9), through the nozzle (4) via the plunger (10), wherein the posterior part (2) of the housing is in the form of a fixed, self-contained chamber and fully accommodates the actuating means (9), said actuating means (9) having at least two members that are slidable into one another, and the members slidable into one another forming a telescopic rod assembly (11), which telescopic rod assembly (11) is extendible and collapsible in the longitudinal direction of the receptacle (5) with the use of further actuating means transmitting pushing and pulling forces, **characterised in that** the further actuating means have a Bowden cable, a chain, a belt or a means consisting of imbrications and may be accommodated within a spiral casing (12) disposed on the side of the telescopic rod assembly (11) facing away from the nozzle, and **in that** a conveyance of the further actuating means in the longitudinal direction of the receptacle (5) may be effected by rotation of the spiral casing (12).

2. Device according to claim 1, **characterised in that** the end of the receptacle (5) facing the nozzle has a swivellable valve (16) arrestable at least in the closed position, by which valve (16) an axial orifice of the receptacle (5) is openable and closable for the introduction or removal of a cartridge (6), wherein the valve (16) and the nozzle (4) may be of an integral design.

3. Device according to either claim 1 or claim 2, **characterised in that** at least two parallel-arranged receptacles (5) for cartridges (6) are provided, wherein at least two cartridges (6) of differing diameters may be accommodated and/or wherein an individual rate of delivery and/or delivery speed may be set for each of the accommodated cartridges (6), and/or wherein one nozzle (4) may be associated with each of the receptacles (5) or wherein a mutual nozzle (4) may be associated with all receptacles (5).

4. Device according to any one of claims 1 to 3, **characterised in that** the drive (8) exhibits a manual drive, wherein the manual drive may be designed within the hand grip (3).

5. Device according to any one of claims 1 to 3, **characterised in that** the drive (8) exhibits an electrical drive and optionally a gear mechanism.

6. Device according to claim 5, **characterised in that** an actuating switch for the forward motion (13) and optionally an actuating switch for the backward motion (14) is associated with the hand grip (3), wherein an after-running blocker may be associated with the actuating switch(es) (13, 14).

7. Device according to either claim 5 or claim 6, **characterised in that** an accumulator (15) is associated with the hand grip (3), wherein the accumulator (15) may be removably positioned on the undersurface of the hand grip (3).

## Revendications

1. Dispositif pour déposer un matériau de jointoiement, comportant un carter et une poignée (3) adjacente à celui-ci, ledit carter étant formé d'une partie avant (1) et d'une partie arrière (2), la partie avant (1) étant munie d'une buse (4) et d'un logement (5) pour une cartouche (6) contenant le matériau de jointoiement, la partie arrière (2) du carter se terminant dans la zone du côté arrière de la poignée (3), comportant un dispositif de pression (7), disposé sensiblement dans la partie arrière (2) du carter et prévu pour extraire le matériau de jointoiement, le dispositif de pression (7) étant muni d'un système de commande (8), de moyens d'actionnement (9) et d'un poinçon (10), le matériau de jointoiement pouvant être extrait à travers la buse (4) à l'aide des moyens d'actionnement (9) par l'intermédiaire du poinçon (10), la partie arrière (2) du carter étant réalisée sous la forme d'une chambre fixe fermée qui reçoit entièrement les moyens d'actionnement (9), lesdits moyens d'actionnement (9) étant munis d'au moins deux éléments pouvant être enfoncés l'un dans l'autre, et lesdits éléments aptes à être enfoncés l'un dans l'autre formant une barre (11) télescopique, ladite barre (11) télescopique pouvant être déployée et rentrée dans la direction longitudinale du logement (5) par d'autres moyens d'actionnement, transmettant des forces de poussée et de traction, **caractérisé en ce que** les autres moyens d'actionnement comportent un câble sous gaine, une chaîne, une courroie ou un moyen formé par des éléments imbriqués et peuvent être logés dans un boîtier à vis sans fin (12), disposé sur le côté, opposé à la buse, de la barre (11) télescopique, et un déplacement des autres moyens d'actionnement dans la direction longitudinale du logement (5) peut être induit par une rotation du boîtier à vis sans fin (12).

2. Dispositif selon la revendication 1, **caractérisé en ce que** l'extrémité du côté buse du logement (5) comporte un volet (16) pivotant et pouvant être immobilisé au moins dans la position fermée, lequel permet d'ouvrir et de fermer une ouverture axiale du logement (5) pour l'introduction ou l'extraction d'une cartouche (6), ledit volet (16) et la buse (4) pouvant être réalisés d'un seul tenant.

3. Dispositif selon la revendication 1 ou 2, **caractérisé en ce qu'**il est prévu au moins deux logements (5), disposés parallèlement, pour les cartouches (6), au moins deux cartouches (6) avec des diamètres différents pouvant être reçues et/ou un volume d'extraction et/ou une vitesse d'extraction individuelles pouvant être réglés pour chacune des cartouches (6) reçues et/ou une buse (4) pouvant être associée à chacun des logements (5) ou une buse (4) commune pouvant être associée à tous les logements (5).

4. Dispositif selon l'une quelconque des revendications 1 à 3, **caractérisé en ce que** le système de commande (8) comporte une commande manuelle, ladite commande manuelle pouvant être réalisée dans la poignée (3).

5. Dispositif selon l'une quelconque des revendications 1 à 3, **caractérisé en ce que** le système commande (8) comporte une commande électrique et, le cas échéant, un engrenage.

6. Dispositif selon la revendication 5, **caractérisé en ce qu'**à la poignée (3) sont associés un interrupteur d'actionnement pour la marche avant (13) et, le cas échéant, un interrupteur d'actionnement pour la marche arrière (14), une stoppeur de marche pouvant être associé à l'interrupteur d'actionnement ou aux interrupteurs d'actionnement (13, 14).

7. Dispositif selon la revendication 5 ou 6, **caractérisé en ce qu'**un accumulateur (15) est associé à la poignée (3), ledit accumulateur (15) pouvant être réalisé de manière amovible sur le côté inférieur de la poignée (3).
